# EUROPÄISCHE PATENTSCHRIFT

(11) **EP 1 932 460 B1**
(45) Veröffentlichungstag und Bekanntmachung des Hinweises auf die Patenterteilung: **30.03.2011**
(21) Anmeldenummer: 06026076.7
(22) Anmeldetag: 15.12.2006
(51) Int. Cl.: A47L 9/14

(54) **Adaptervorrichtung für einen Staubsaugerfilterbeutel**
Adapter device for a vacuum cleaner filter bag
Dispositif d'adaptateur pour un sac d'aspirateur

(43) Veröffentlichungstag der Anmeldung: 18.06.2008
(73) Patentinhaber: Eurofilters Holding N.V., 3900 Overpelt (BE)
(72) Erfinder: Sauer, Ralf, Dr., 3900 Overpelt (BE); Schultink, Jan, 3900 Overpelt (BE)
(74) Vertreter: Grünecker, Kinkeldey, Stockmair & Schwanhäusser Anwaltssozietät

(56) Entgegenhaltungen:
- WO-A-92/13479
- WO-A-2004/049888
- CH-A- 497 166
- DE-U1-202004 020 775
- DE-U1-202006 006 268
- US-A- 5 089 038
- US-A- 5 092 915
- US-A1- 2004 045 119

## Beschreibung

Die Erfindung betrifft eine Adaptervorrichtung zum Verbinden eines Staubsaugerfilterbeutels mit einer Halteeinrichtung in einem Staubsaugergehäuse zum Haltern des Staubsaugerfilterbeutels sowie einen Staubsaugerfilterbeutel umfassend eine derartige Adaptervorrichtung.

Bei einer großen Zahl von herkömmlichen Staubsaugern werden Staubsaugerfilterbeutel eingesetzt, die im Gehäuse des Staubsaugers angeordnet werden. Derartige Staubsaugerbeutel weisen eine Halteplatte auf, die im Bereich einer im Filtermaterial des Staubsaugerfilterbeutels vorgesehenen Einlassöffnung am Filterbeutel befestigt sind. Diese Halteplatten werden an einer Halteeinrichtung im Staubsaugerinnenraum angebracht, sodass auf diese Weise der Staubsaugerfilterbeutel im Staubsaugergehäuse gehaltert wird. In vielen Fällen sind derartige Halteplatten bei herkömmlichen Staubsaugerfilterbeuteln mit dem Filtermaterial des Beutels verklebt oder verschweißt. Da sich im Allgemeinen die Halteeinrichtungen im Innenraum von Staubsaugertyp zu Staubsaugertyp unterscheiden, muss für jeden unterschiedlichen Staubsaugertyp ein entsprechender Staubsaugerfilterbeutel mit passender Halteplatte hergestellt, vertrieben und dann auch gekauft werden.

Alternativ besteht eine Möglichkeit darin, Adapterplatten bereitzustellen, die jeweils auf die Halteeinrichtung eines bestimmten Staubsaugers abgestimmt sind. Derartige Halteplatten können dann derart ausgebildet sein, dass sie mit einem universellen Staubsaugerfilterbeutel lösbar verbunden werden können. Auf diese Weise genügt es, verschiedene Adapterplatten für die unterschiedlichen Staubsauger bzw. ihre Halteeinrichtungen bereitzustellen, wobei jedoch ein einheitlicher Filterbeutel verwendet werden kann. Solche Adapterplatten sind beispielsweise aus der WO 00/36966, der DE 20 2005 010 606 oder der EP 1 607 034 bekannt.

Die WO 99/25236 zeigt eine Vorrichtung zum Anschluss eines Staubsaugerbeutels, die einen Kragen und einen Ring aufweist, von denen jeder auf komplementäre Weise auf einer Kartonscheibe und der andere an dem Staubsaugerbeutel befestigt werden können. Der Kragen und der Ring weisen jeweils auf den sich gegenüberliegenden Seiten eine unebene Fläche auf, um während des Verbindens eines der Teile auf dem anderen zu führen.

Der Nachteil dieses Standes der Technik besteht darin, dass während des Zusammenfügens und Verbindens von Kragen und Ring die Kartonscheibe die zu verbindenden Elemente verdeckt, was das Verbinden trotz der Führung erschwert.

Andere Adaptervorrichtungen sind aus WO 92/13479 A1 und DE 20 2006 006 268 U1 bekannt.

Die aus der WO 92/13479 A1 bekannte Vorrichtung betrifft eine Befestigungsvorrichtung für einen Staubbeutel in einem Staubsauger. Wie beispielsweise in Figur 2 illustriert, weist ein Filterbeutel 1 einen Deckel 2 auf, der mit einem äußeren Flansch 7' mit einer erhöhten Kante 7 versehen und an der äußeren erhöhten Kante 6 eine Befestigungsplatte 9 angeordnet ist. Eine die Öffnung 5 überdeckende Membran 10 kann ebenfalls vorgesehen sein. Zum Befestigen wird die innere erhöhte Kante 7 auf und über die äußere erhöhte Kante 6 gedrückt. Diese äußere erhöhte Kante 6 scheint insbesondere die gesamte Öffnung 5 zu umgeben (siehe auch Anspruch 2 der WO 92/13479 A1). Die DE 20 2006 006 268 U1 betrifft eine Vorrichtung zum lösbaren Befestigen eines Staubfilterbeutels in einem staubsaugenden Gerät. Wie beispielhaft in den Figuren 1 und 2 gezeigt ist, ist eine aus steifem Material bestehende gerätespezifische Adapterplatte 7 vorgesehen, die mit einem Flanschteil 5 durch eine Steck- und Rastverbindung lösbar verbunden werden kann. Zum Verrasten ist an der Adapterplatte 7 ein Rastglied 25 bewegbar angeordnet, das in der Gebrauchslage einen am Flanschteil 5 angeordneten Rastvorsprung 26 verrastend hintergreift. Das Rastglied ist an einem um eine Schwenkachse 27 schwenkbaren Schwenkteil 28 ausgebildet.

Das Ziel der vorliegenden Erfindung besteht somit darin, eine Adaptervorrichtung zum Verbinden eines Staubsaugerfilterbeutels mit einer Halteeinrichtung bereitzustellen, bei der in einfacher Weise eine Verbindung mit einem Filterbeutel möglich ist. Diese Aufgabe wird gelöst durch eine Adaptervorrichtung gemäß Anspruch 1.

Erfindungsgemäß wird eine Adaptervorrichtung zum Verbinden eines Staubsaugerfilterbeutels mit einer Halteeinrichtung in einem Staubsaugergehäuse zum Haltern des Staubsaugerfilterbeutels bereitgestellt, umfassend eine Verbindungseinrichtung mit einer ersten Platte, in der eine Durchtrittsöffnung für einen Luftstrom vorgesehen ist und einem Scharnierarm, eine Verbindungsgegeneinrichtung mit einer zweiten Platte, in der eine Durchtrittsöffnung für einen Luftstrom vorgesehen ist, und einem Scharniergegenstück, wobei der Scharnierarm und das Scharniergegenstück derart ausgebildet sind, dass durch ein Zusammenwirken ein Scharnier ausbildbar ist.

Da durch das Zusammenwirken von Scharnierarm und Schamiergegenstück ein Scharnier ausgebildet werden kann, und somit die Verbindungseinrichtung und die Verbindungsgegeneinrichtung gegeneinander um die Scharnierachse verschwenkbar sind, lässt sich die Verbindungseinrichtung relativ zur Verbindungsgegeneinrichtung insbesondere während des Zusammenfügens und Verbindens so positionieren, dass die miteinander zu verbindenden Seiten sichtbar und nicht verdeckt sind. Eine Führungsvorrichtung ist in diesem Fall also nicht erforderlich. Durch das Scharnier wird weiterhin eine Verbindung von Verbindungseinrichtung und Verbindungsgegeneinrichtung erhalten, die insbesondere auch wieder lösbar ist.

Die Platten sind flächige Elemente mit einer Oberseite und einer Unterseite, die plane Bereiche aufweisen. Insbesondere kann ein Bereich der Oberseite und/oder Unterseite entlang des Randes einer Platte plan ausgebildet sein. Die Platten müssen jedoch nicht über ihre gesamte Oberfläche plan ausgebildet sein.

Der Schamierarm und/oder das Scharniergegenstück können derart ausgebildet sein, dass die Schwenkachse bzw. Scharnierachse parallel zur Ebene der Durchtrittsöffnung der ersten und/oder der zweiten Platte angeordnet ist. Die Schwenkachse kann insbesondere parallel zu einem Abschnitt eines umlaufenden Randes der ersten und/oder der zweiten Platte angeordnet sein.

Das Scharnier kann lösbar angeordnet sein. Der Schamierarm und das Schamiergegenstück können insbesondere derart ausgebildet sein, dass das Scharnier durch eine Bewegung des Scharnierarms und/oder des Schamiergegenstücks relativ zueinander in einer Ebene senkrecht zur Scharnierachse ausbildbar und/oder lösbar ist. Das Scharnier kann insbesondere durch ein Zusammenstecken von Schamierarm und Scharniergegenstück ausbildbar sein. Dann kann das Zusammenstecken insbesondere in einer Ebene senkrecht zur Scharnierachse erfolgen.

Die Verbindungseinrichtung und die Verbindungsgegeneinrichtung können derart ausgebildet sein, dass sie so verbindbar sind, dass die Durchtrittsöffnungen der ersten und zweiten Platte koaxial angeordnet sind. Koaxial bedeutet in diesem Zusammenhang, dass die Zentren oder Mittelpunkte der Durchtrittsöffnungen auf einer Geraden liegen, die senkrecht zu den Ebenen der Durchtrittsöffnungen steht.

Der Scharnierarm kann in Form eines an der ersten Platte angeordneten Vorsprungs ausgebildet sein. Dies ermöglicht insbesondere eine einfache Herstellung des Scharnierarms und einer Verbindungseinrichtung mit einem solchen.

Die erste Platte der zuvor beschriebenen Adaptervorrichtungen kann einen umlaufenden Rand aufweisen und der Schamierarm am Rand angeordnet sein. Eine periphere Anordnung erlaubt ein einfaches Zusammenführen von Scharnierarm und Scharniergegenstück; insbesondere ermöglicht dies, dass der Schamierarm und das Scharniergegenstück beim Zusammenfügen und Verbinden nicht oder geringfügig durch eine der Platten verdeckt werden.

Das Scharniergegenstück weist einen in der zweiten Platte ausgebildeten Durchbruch auf. Der Scharnierarm lässt sich somit in den Durchbruch stecken, sodass der Schamierarm den Durchbruch hintergreift und ein Scharnier erhalten wird. Die Schwenkachse des Scharniers kann insbesondere parallel zu einer Kante des Durchbruchs und/oder senkrecht zur Steckrichtung verlaufen. Bei einem Schwenken des Scharnierarms um die Schwenkachse liegt der Scharnierarm an einer Kante des Durchbruchs an.

Der Schamierarm kann so ausgebildet sein, dass er, ohne die Kanten des Durchbruchs zu berühren, in diesen steckbar ist. Die Abmessungen des Scharnierarms können somit so ausgebildet sein, dass er beim Hineinstecken von den Kanten des Durchbruchs beabstandet ist. Damit gibt es für die Steckrichtung des Scharnierarms einen Toleranzbereich, innerhalb dessen Scharnierarm und Scharniergegenstück zusammengefügt werden können, was das Verbinden von Verbindungseinrichtung und Verbindungsgegeneinrichtung vereinfacht. Sobald Scharnierarm und Scharniergegenstück zusammengesteckt worden sind und ein Scharnier ausgebildet ist, berühren sich jedoch dann Scharnierarm und Scharniergegenstück.

Bei den zuvor beschriebenen Adaptervorrichtungen weist die Verbindungseinrichtung weiterhin wenigstens ein Schnappelement, in Form eines Schnapphakens, auf, das zum Zusammenwirken mit wenigstens einem an der Verbindungsgegeneinrichtung angeordneten Rastelement ausgebildet ist.

Durch das Zusammenwirken von Schnappelement und Rastelement wird eine Schnappverbindung oder Rastverbindung erhalten. Das Rastelement kann beispielsweise in Form eines Hinterschnitts ausgebildet sein. Alternativ kann das Rastelement auch durch einen Abschnitt eines Randes oder einer Kante der Verbindungsgegeneinrichtung gebildet werden; dabei wird der Schnapphaken beim Schieben über die Kante zunächst ausgelenkt und eine Rastnase des Rastelementes rastet dann hinter der Kante ein.

Derartige Schnappverbindungen bzw. Rastverbindungen erlauben in Verbindung mit einem durch Schamierarm und Scharniergegenstück ausgebildeten Scharnier eine besonders einfache Art einer sicheren Verbindung zwischen Verbindungseinrichtung und Verbindungsgegeneinrichtung.

Das wenigstens eine Schnappelement kann in Form eines an der ersten Platte angeordneten Vorsprungs ausgebildet sein. Das wenigstens eine Schnappelement kann ein elastisches Federelement umfassen; das wenigstens eine Schnappelement kann wenigstens eine Rastnase umfassen.

Die erste Platte kann einen umlaufenden Rand aufweisen, und wenigstens ein Schnappelement kann am Rand angeordnet sein.

Bei den zuvor beschriebenen Adaptervorrichtungen kann wenigstens ein Schnappelement oder ein Rastelement auf einer Seite des Randes der ersten Platte und ein Scharnierarm oder ein Schamiergegenstück an einer gegenüberliegenden Seite des Randes angeordnet sein. Dann kann komplementär dazu ein Rastelement oder ein Schnappelement auf einer Seite des Randes der zweiten Platte und ein Scharniergegenstück oder ein Scharnierarm an einer gegenüberliegenden Seite dieses Randes angeordnet sein.

Insbesondere eine solche Anordnung ermöglicht ein einfaches Verbinden von Verbindungseinrichtung und Verbindungsgegeneinrichtung, in denen der Schamierarm mit dem Scharniergegenstück zusammenwirkt, beispielsweise durch ein Hintergreifen eines Durchbruchs oder Hinterschnitts, und dann durch ein Schwenken der Verbindungseinrichtung oder der Verbindungsgegeneinrichtung das Schnappelement einrastet.

Bei den zuvor beschriebenen Adaptervorrichtungen kann die Verbindungsgegeneinrichtung wenigstens ein Schnappelement, insbesondere wenigstens einen Schnapphaken, aufweisen, das zum Zusammenwirken mit wenigstens einem an der Verbindungseinrichtung angeordneten Rastelement ausgebildet ist. Wenigstens eines der zuvor beschriebenen Rastelemente kann durch einen Abschnitt eines Randes oder einer Kante der Verbindungseinrichtung oder der Verbindungsgegeneinrichtung gebildet sein. Dies ermöglicht eine einfache Herstellung des Rastelementes.

Die Verbindungseinrichtung und/oder die Verbindungsgegeneinrichtung, insbesondere der Scharnierarm, das Scharniergegenstück, das Schnappelement und/oder das Rastelement, können derart ausgebildet sein, dass nach einem Verbinden von Verbindungseinrichtung und Verbindungsgegeneinrichtung diese gegeneinander gepresst werden.

Damit wird eine sichere Verbindung beispielsweise auch dann erreicht, wenn Scharnierarm und Schamiergegenstück (beispielsweise ein Durchbruch ) nicht passgenau aufeinander abgestimmt sind, sondem der Scharnierarm beim Hineinstecken aufgrund geringerer Abmessungen als beispielsweise der Durchbruch ein Spiel aufweist. Somit kann eine Verbindung zwischen Verbindungseinrichtung und Verbindungsgegeneinrichtung erhalten werden, bei der die Verbindungseinrichtung unter einer Vorspannung an der Verbindungsgegeneinrichtung anliegt.

Bei den zuvor beschriebenen Adaptervorrichtungen kann die Verbindungseinrichtung und/oder die Verbindungsgegeneinrichtung ein Dichtungselement aufweisen. Das Dichtungselement kann zum Abdichten einer Durchtrittsöffnung ausgebildet sein. Insbesondere kann ein Dichtungselement die Durchtrittsöffnung der ersten und/oder der zweiten Platte umgebend, an dieser Platte angeordnet sein. Das Dichtungselement kann insbesondere eine geringere Shore-Härte als ein Teil der übrigen oder die gesamte übrige Verbindungseinrichtung und/oder Verbindungsgegeneinrichtung. Insbesondere kann das Dichtungselement eine geringere Shore-Härte als die erste und/oder die zweite Platte aufweisen. Das Dichtungselement kann ein TPE (Thermoplastisches Elastomer) umfassen.

Durch ein derartiges Dichtungselement kann zum Einen vermieden werden, dass im Betrieb der Adaptervorrichtung ein durchtretender Luftstrom auch neben den Durchtrittsöffnungen austreten kann, ohne dass Verbindungseinrichtungen und Verbindungsgegeneinrichtungen mit hoher Präzision passgenau gefertigt sein müssen. Zum Anderen kann ein derartiges Dichtungselement auch verhindem, dass die Verbindungseinrichtung und die Verbindungsgegeneinrichtung nach einem Verbinden gegeneinander verrutschen.

Bei den übrigen Adaptervorrichtungen können die Verbindungseinrichtung oder die Verbindungsgegeneinrichtung eine Halteplatte umfassen, die an der Halteeinrichtung im Staubsaugergehäuse zum Haltern des Staubsaugerfilterbeutels anbringbar ist. Damit lässt sich ein Staubsaugerfilterbeutel in vorteilhafter Weise mittels einer der zuvor beschriebenen Adaptervorrichtungen in ein Staubsaugergehäuse einsetzen.

Die Halteplatte kann lösbar oder nicht-lösbar an der Verbindungseinrichtung oder der Verbindungsgegeneinrichtung angeordnet sein.

Unter "nicht-lösbar" soll "nicht-zerstörungsfrei lösbar" verstanden werden. So ist eine Kleb-oder Schweißverbindung nicht-lösbar, eine Schraubverbindung ist dagegen lösbar.

Die Halteplatte und/oder die Verbindungseinrichtung oder die Verbindungsgegeneinrichtung können zum Ausbilden einer kraftschlüssigen und/oder einer formschlüssigen Verbindung ausgebildet sein. Die Halteplatte und/oder die Verbindungseinrichtung oder die Verbindungsgegeneinrichtung können zum Ausbilden einer Schraub-, Keil-, Stift-, Steck-, Klett-oder Schnappverbindung ausgebildet sein.

Beispielsweise kann die Halteplatte Schnappelemente aufweisen, die derart angeordnet sind, dass sie bei einem Verbinden der Halteplatte mit einer Verbindungseinrichtung oder einer Verbindungsgegeneinrichtung mit der Durchtrittsöffnung oder einem umlaufenden Rand der Verbindungseinrichtung bzw. der Verbindungsgegeneinrichtung derart zusammenwirken, dass eine Schnappverbindung ausgebildet wird.

Die Verbindungseinrichtung oder die Verbindungsgegeneinrichtung sind zum lösbaren oder nicht-lösbaren Verbinden mit einer Halteplatte ausgebildet. Beispielsweise können die Verbindungseinrichtung oder die Verbindungsgegeneinrichtung einen Klebestreifen umfassen, mit dem eine Halteplatte auf dieser nicht-lösbar befestigt werden kann. Bei einer solchen Halteplatte kann es sich beispielsweise um eine Originalhalteplatte handeln, die von einem Staubsaugerbeutel (unter Zerstörung dieses Staubsaugerbeutels) abgerissen worden war.

Bei den Adaptervorrichtungen kann die Halteplatte eine Stegplatte umfassen. Stegplatten, bei denen eine obere und eine untere Platte über Stege miteinander verbunden sind, lassen sich zum Einen einfach zu Halteplatten verarbeiten und weisen zum Anderen insbesondere ein niedriges Gewicht auf. Die Stegplatte kann insbesondere aus Kunststoff, beispielsweise aus Polypropylen oder Polycarbonat, sein.

Bei den zuvor beschriebenen Adaptervorrichtungen kann die Verbindungseinrichtung und/oder die Verbindungsgegeneinrichtung einen Kunststoff, einen Vliesstoff, ein Papier, insbesondere Pappe, oder eine Folie umfassen.

Der Begriff Vliesstoff (Nonwoven) wird gemäß der Definition nach ISO-Standard ISO 9092: 1988 bzw. CEN-Standard EN 29092 verwendet. Ein Vliesstoff kann insbesondere trocken-oder nassgelegt oder ein Extrusionsvliesstoff, insbesondere ein Meltblown (Schmelzgesponnener Mikrofaservliesstoff) oder ein Spunbond (Filamentspinnvliesstoff), sein. Die Abgrenzung zwischen nassgelegten Vliesstoffen bzw. Nonwoven und herkömmlichem nassgelegtem Papier erfolgt gemäß der oben genannten Definition, wie sie auch von der International Association Serving the .Nonwovens and Related Industries EDANA (www.edana.org) verwendet wird. Wenn also hier und im Folgenden von Papier die Rede ist, ist damit (herkömmliches) nassgelegtes Papier gemeint, das in der oben genannten Definition von Vliesstoff ausgenommen ist.

Die Verbindungseinrichtung gemäß der Erfindung ist einstückig ausgebildet.

Insbesondere können die erste Platte, die zweite Platte, die Verbindungseinrichtung, die Verbindungsgegeneinrichtung, die Halteplatte und/oder das Dichtungselement aus Kunststoff hergestellt sein. Beispielsweise können eines dieser Elemente oder mehrere dieser Elemente gemeinsam einstückig, zum Beispiel als ein Spritzgussteil, ausgebildet sein. Weiterhin kann beispielsweise die Verbindungseinrichtung und/oder die Verbindungsgegeneinrichtung mit einem Dichtungselement mittels eines 2K-Spritzgussverfahrens hergestellt sein.

Die Erfindung stellt weiterhin einen Staubsaugerfilterbeutel bereit, umfassend ein Filtermaterial, in dem eine Einlassöffnung für einen Luftstrom vorgesehen ist und eine der zuvor beschriebenen Adaptervorrichtungen dar.

Dabei können die Verbindungseinrichtung oder die Verbindungsgegeneinrichtung nicht-lösbar am Filtermaterial befestigt sein. Beispielsweise kann die Verbindungseinrichtung oder die Verbindungsgegeneinrichtung mittels einer Klebverbindung oder einer Schweißverbindung am Filtermaterial befestigt sein.

Bei den genannten Staubsaugerfilterbeuteln können die Verbindungseinrichtung oder die Verbindungsgegeneinrichtung derart am Filtermaterial befestigt sein, dass die Durchtrittsöffnung der entsprechenden Platte und die Einlassöffnung koaxial angeordnet sind. Das bedeutet, dass das Zentrum der Durchtrittsöffnung der entsprechenden Platte (der Verbindungseinrichtung oder der Verbindungsgegeneinrichtung) und das Zentrum der Einlassöffnung auf einer Geraden liegen, die senkrecht zur Ebene der Durchtrittsöffnung und der Einlassöffnung steht. Beispielsweise kann die Verbindungseinrichtung derart am Filtermaterial befestigt sein, dass die Durchtrittsöffnung der Platte der Verbindungseinrichtung die Einlassöffnung umgibt.

Bei den zuvor beschriebenen Staubsaugerfilterbeuteln kann das Filtermaterial in Form eines Flachbeutels vorgesehen sein.

Nachfolgend werden anhand der Figuren beispielhafte Ausführungsformen erläutert. Dabei zeigt:
- Figur 1: schematisch eine perspektivische Ansicht einer Verbindungseinrichtung für eine Adaptervorrichtung;
- Figur 2: schematisch eine perspektivische Ansicht einer Verbindungsgegeneinrichtung für eine Adaptervorrichtung;
- Figur 3: schematisch eine Querschnittsansicht durch eine Adaptervorrichtung mit einer Halteplatte.

Figur 1 zeigt schematisch ein Beispiel einer Verbindungseinrichtung, die Teil einer Adaptervorrichtung ist. Die Verbindungseinrichtung umfasst eine Platte 11, in der eine Durchtrittsöffnung 12 vorgesehen ist. In der gezeigten Ansicht ist die Seite der Verbindungseinrichtung gezeigt, die mit einer Verbindungsgegeneinrichtung verbunden wird. Auf der anderen Seite der Platte und der Verbindungseinrichtung kann eine Halteplatte oder das Filtermaterial eines Staubsaugerfilterbeutels angeordnet werden.

Die Platte 11 weist einen umlaufenden Rand 13 auf, an dem ein Scharnierarm 14 in Form eines Vorsprungs angeordnet ist. Der Scharnierarm liegt bei dem gezeigten Beispiel nicht in der Ebene der Durchtrittsöffnung 12, sondem ist in einem vorherbestimmten Winkel gegenüber dieser Ebene geneigt.

Der Schamierarm 14 ist derart ausgebildet, dass er mit einem Scharniergegenstück zusammenwirken kann. Ein derartiges Schamiergegenstück kann beispielsweise in Form eines Durchbruchs oder eines Hinterschnitts ausgeführt sein, wie unten näher erläutert wird. Der Scharnierarm ist so ausgebildet, dass er einen derartigen Durchbruch oder Hinterschnitt hintergreifen und an einer Kante des Durchbruchs oder des Hinterschnitts liegt, sodass durch diese Kante eine Schwenkachse bzw. eine Scharnierachse gebildet wird.

Der Schamierarm ist auf einer Seite des Randes 13 ausgebildet. Auf der gegenüberliegenden Seite des Randes 13 ist ein Schnappelement 15 angeordnet, das in Form eines Schnapphakens ausgebildet ist. Dieser Schnapphaken weist zwei Rastnasen auf. Bis auf den Schnapphaken und den Scharnierarm ist der Randbereich der Platte plan ausgebildet.

Die Verbindungseinrichtung weist außerdem zwei Dichtungselemente 16 und 17 auf, die in Form von Dichtungsringen ausgebildet sind. Das Dichtungselement 16 dient in erster Linie dazu, eine feste Verbindung zwischen der Verbindungseinrichtung und der Verbindungsgegeneinrichtung herzustellen, so dass diese nach einem Verbinden nicht gegeneinander verrutschen. Das zweite Dichtungselement 17 dient zur Abdichtung der Durchtrittsöffnung 11. Grundsätzlich ist es auch möglich, dass nur eines dieser Dichtungselemente vorgesehen ist. Beispielsweise kann das Dichtungselement 16 so breit ausgebildet sein, dass es bis zur Durchtrittsöffnung reicht und somit die Funktion des Dichtungselements 17 ebenfalls übernimmt. Eine Verbindungseinrichtung mit einem derartigen Dichtungselement kann beispielsweise mittels eines 2K-Spritzgussverfahrens hergestellt werden, wobei das Kunststoffmaterial des Dichtungselements eine geringere Shore-Härte als das Kunststoffmaterial der Platte der Verbindungseinrichtung aufweist.

Figur 2 zeigt schematisch ein Beispiel einer perspektivischen Ansicht eines Gegenstücks zur Verbindungseinrichtung der Figur 1, nämlich eine Verbindungsgegeneinrichtung. Die zu der Verbindungseinrichtung nach Figur 1 komplementäre Verbindungsgegeneinrichtung weist ebenfalls eine Platte 21 auf, deren Randbereich plan ausgebildet ist. In der Platte ist eine Durchtrittsöffnung 22 für einen Luftstrom vorgesehen. In der gezeigten Ansicht ist die Seite der Verbindungsgegeneinrichtung gezeigt, die mit der Verbindungseinrichtung verbunden wird. Auf der anderen Seite der Verbindungseinrichtung bzw. der Platte 21 kann je nach Zuordnung von Verbindungseinrichtung und Verbindungsgegeneinrichtung das Filtermaterial eines Staubsaugerfilterbeutels oder eine Halteplatte angeordnet sein. Diese können jeweils mit der Verbindungseinrichtung oder der Verbindungsgegeneinrichtung beispielsweise durch Verkleben oder Verschweißen verbunden sein.

Die Platte 21 weist einen umlaufenden Rand 23 auf. An einer Seite des umlaufenden Randes ist ein Durchbruch 24 vorgesehen, mit dem der Scharnierarm 14 zusammenwirkt. Beim Verbinden von Verbindungseinrichtung und Verbindungsgegeneinrichtung wird die Verbindungseinrichtung um einen Winkel bezüglich der Verbindungsgegeneinrichtung geneigt und der Scharnierarm 14 in den Durchbruch 24 gesteckt. Beim Schwenken der Verbindungseinrichtung in Richtung der Verbindungsgegeneinrichtung hintergreift ein Teil des Scharnierarms die dem umlaufenden Rand 23 zugewandte Kante des Durchbruchs 24. Die Platte 11 ist um diese Kante als Schwenkachse verschwenkbar, sodass ein Scharnier gebildet wird.

Der Schamierarm kann so ausgebildet sein, dass sein Umfang um einen vorherbestimmten Betrag kleiner als die Durchbruchsöffnung ist, sodass er beim Hineinstecken ein Spiel aufweist.

Auf der gegenüberliegenden Seite des umlaufenden Randes 23 ist ein Rastelement 25 vorgesehen. Das Rastelement wird durch einen Abschnitt des Randes gebildet, in dem eine Einbuchtung ausgebildet ist.

Beim Schwenken der Verbindungseinrichtung in Richtung der Verbindungsgegeneinrichtung berührt der Schnapphaken 15 die Platte 21 und wird bei einem weiteren Verschwenken in dieser Richtung ausgelenkt, bis die Rastnasen des Schnapphakens das Rastelement 25 hintergreifen und eine Schnappverbindung erhalten wird.

Die Verbindungseinrichtung und die Verbindungsgegeneinrichtung können derart ausgebildet sein, dass sie bei einem Verrasten des Schnapphakens aufgrund einer Vorspannung zumindest im Randbereich flächig gegeneinander gedrückt werden, sodass eine sichere Verbindung erzielt wird.

Figur 3 zeigt eine Adaptervorrichtung mit einer Verbindungseinrichtung und einer Verbindungsgegeneinrichtung, die miteinander lösbar verbunden sind. Auf der einen Seite wird durch den Scharnierarm 14 und den Durchbruch 24 ein Scharnier 31 gebildet. Auf der anderen Seite erfolgt aufgrund des verrasteten Schnapphakens 15 eine Schnappverbindung.

An der Platte 11 der Verbindungseinrichtung ist eine Halteplatte 35 angeordnet, die eine Durchlassöffnung 32 aufweist. Diese Halteplatte ist im Betrieb des Staubsaugerfilterbeutels an einer Halteeinrichtung im Staubsaugergehäuse zum Haltern des Staubsaugerfilterbeutels angebracht. Während des Betriebs ragt im Allgemeinen ein Stutzen des Staubsaugers in die Durchlassöffnung 32, um einen Luftstrom in den Staubsaugerfilterbeutel zu leiten.

Die Halteplatte 35 kann insbesondere als eine Stegplatte ausgebildet sein, in die beispielsweise die Durchlassöffnung 32 gestanzt worden ist. Eine derartige Stegplatte kann mit der Platte 11 beispielsweise nicht-lösbar verbunden sein, in dem die Halteplatte mit der Platte verklebt oder verschweißt ist. Grundsätzlich besteht auch die Möglichkeit, dass die Halteplatte 35 und die Platte 11 als ein gemeinsames Spritzgussteil ausgebildet sind.

Alternativ dazu kann die Halteplatte lösbar mit der Platte 11 verbunden sein. Eine derartige lösbare Verbindung kann beispielsweise als Schraub- oder Schnappverbindung ausgebildet sein. Alternativ kann beispielsweise die Halteplatte 35 eine ihre Durchlassöffnung 32 umgebende zylindrische Wandung aufweisen, die in die Durchtrittsöffnung 12 der Verbindungseinrichtung gesteckt werden kann, sodass auf diese Weise eine kraftschlüssige Verbindung zwischen der Platte 11 und der Halteplatte 35 erhalten wird.

An der in Figur 3 gezeigten Adaptervorrichtung ist weiterhin das Filtermaterial 33 eines Staubsaugerfilterbeutels befestigt. Die Verbindung zwischen der Platte 21, der Verbindungsgegeneinrichtung und dem Filtermaterial 34 kann beispielsweise mittels Verkleben oder Ultraschallverschweißens erfolgen. Bei dem Filtermaterial kann es sich beispielsweise um ein Filtermedium handeln, wie es in der EP 0 960 645 beschrieben wird.

Auf diese Weise können Staubsaugerfilterbeutel, die lediglich mit einer Verbindungsgegeneinrichtung ausgerüstet sind, als Universalbeutel vertrieben werden, wobei ein Benutzer lediglich eine zu seinem Staubsauger passende Verbindungseinrichtung und Halteplatte mit der Verbindungsgegeneinrichtung verbinden muss.

Die Adapterplatte kann hierfür bereits mit der Verbindungseinrichtung verbunden sein oder separat erhalten werden.

## Patentansprüche

1. Adaptervorrichtung zum Verbinden eines Staubsaugerfilterbeutels mit einer Halteeinrichtung in einem Staubsaugergehäuse zum Haltern des Staubsaugerfilterbeutels, umfassend eine Verbindungseinrichtung und eine Verbindungsgegeneinrichtung, wobei die Verbindungseinrichtung eine erste Platte (11), in der eine Durchtrittsöffnung (12) für einen Luftstrom vorgesehen ist, einen Scharnierarm (14) und wenigstens einen Schnapphaken (15), der zum Zusammenwirken mit wenigstens einem an der Verbindungsgegeneinrichtung angeordneten Rastelement (25) ausgebildet ist, umfasst, wobei der wenigstens eine Schnapphaken in Form eines an der ersten Platte angeordneten Vorsprungs ausgebildet ist und die Verbindungseinrichtung einstückig ausgebildet ist,
wobei die Verbindungsgegeneinrichtung eine zweite Platte (21), in der eine Durchtrittsöffnung (22) für einen Luftstrom vorgesehen ist, und ein Scharniergegenstück, das einen in der zweiten Platte ausgebildeten Durchbruch (24) aufweist, umfasst, wobei der Scharnierarm und das Schamiergegenstück derart ausgebildet sind, dass durch ein Zusammenwirken ein Scharnier (31) ausbildbar ist,
wobei die Verbindungseinrichtung oder die Verbindungsgegeneinrichtung zum Verbinden mit einer Halteplatte (35) ausgebildet ist.

2. Adaptervorrichtung nach Anspruch 1, wobei der Scharnierarm in Form eines an der ersten Platte angeordneten Vorsprungs ausgebildet ist.

3. Adaptervorrichtung nach Anspruch 1 oder 2, wobei die erste Platte einen umlaufenden Rand (13) aufweist und der Scharnierarm am Rand angeordnet ist.

4. Adaptervorrichtung nach einem der vorangegangenen Ansprüche, wobei der wenigstens eine Schnapphaken ein elastisches Federelement umfasst.

5. Adaptervorrichtung nach einem der vorangegangenen Ansprüche, wobei die erste Platte einen umlaufenden Rand aufweist und wenigstens ein Schnapphaken am Rand angeordnet ist.

6. Adaptervorrichtung nach einem der vorangegangenen Ansprüche, wobei wenigstens ein Schnapphaken oder ein Rastelement auf einer Seite des Randes der ersten Platte und ein Scharnierarm oder ein Scharniergegenstück an einer gegenüberliegenden Seite des Randes angeordnet sind.

7. Adaptervorrichtung nach einem der vorangegangenen Ansprüche, wobei die Verbindungsgegeneinrichtung wenigstens ein Schnappelement, insbesondere wenigstens einen Schnapphaken, aufweist, das zum Zusammenwirken mit wenigstens einem an der Verbindungseinrichtung angeordneten Rastelement ausgebildet ist.

8. Adaptervorrichtung nach einem der vorangegangenen Ansprüche, wobei ein Rastelement durch einen Abschnitt eines Randes oder einer Kante der Verbindungseinrichtung oder der Verbindungsgegeneinrichtung gebildet ist.

9. Adaptervorrichtung nach einem der vorangegangenen Ansprüche, wobei die Verbindungseinrichtung und/oder die Verbindungsgegeneinrichtung ein Dichtungselement (16, 17) aufweisen.

10. Adaptervorrichtung nach Anspruch 9, wobei ein Dichtungselement die Durchtrittsöffnung der ersten oder der zweiten Platte umgebend an dieser Platte angeordnet ist.

11. Adaptervorrichtung nach einem der vorangegangenen Ansprüche, wobei die Verbindungseinrichtung oder die Verbindungsgegeneinrichtung eine Halteplatte umfasst, die an der Halteeinrichtung im Staubsaugergehäuse zum Haltern des Staubsaugerfilterbeutels anbringbar ist.

12. Adaptervorrichtung nach Anspruch 11, wobei die Halteplatte lösbar oder nichtlösbar an der Verbindungseinrichtung oder der Verbindungsgegeneinrichtung angeordnet ist.

13. Adaptervorrichtung nach Anspruch 11 oder 12, wobei die Halteplatte eine Stegplatte umfasst.

14. Adaptervorrichtung nach einem der vorangegangenen Ansprüche, wobei die Verbindungseinrichtung oder die Verbindungsgegeneinrichtung einen Klebestreifen zum Befestigen der Halteplatte umfasst.

15. Adaptervorrichtung nach einem der vorangegangenen Ansprüche, wobei die Verbindungseinrichtung und/oder die Verbindungsgegeneinrichtung einen Kunststoff, einen Vliesstoff, ein Papier, insbesondere Pappe, oder eine Folie umfassen.

16. Adaptervorrichtung nach einem der vorangegangenen Ansprüche, wobei die Verbindungseinrichtung als Spritzgussteil ausgebildet ist.

17. Staubsaugerfilterbeutel umfassend ein Filtermaterial, in dem eine Einlassöffnung für einen Luftstrom vorgesehen ist, und eine Adaptervorrichtung nach einem der vorangegangenen Ansprüche.

18. Staubsaugerfilterbeutel nach Anspruch 17, wobei die Verbindungseinrichtung oder die Verbindungsgegeneinrichtung nicht-lösbar am Filtermaterial befestigt ist.

19. Staubsaugerfilterbeutel nach Anspruch 17 oder 18, wobei die Verbindungseinrichtung oder die Verbindungsgegeneinrichtung derart am Filtermaterial befestigt ist, dass die Durchtrittsöffnung der entsprechenden Platte und die Einlassöffnung koaxial angeordnet sind.

## Claims

1. Adapter device for connecting a vacuum cleaner filter bag to a holding means in a vacuum cleaner housing for holding the vacuum cleaner filter bag, comprising a connecting means and a counter connecting means,
wherein the connecting means comprises a first plate (11), in which a passage opening (12) for an air flow is provided, a hinge arm (14) and at least one snap hook (15) formed for co-operation with at least one detent element (25) arranged at the counter connecting means, wherein the at least one snap hook is formed in the form of a projection arranged at the first plate and wherein the connecting means is formed integrally,
wherein the counter connecting means comprises a second plate (21), in which a passage opening (22) for an air flow is provided, and a hinge counter piece, which comprises an aperture (24) formed in the second plate, wherein the hinge arm and the hinge counter piece are formed such that by co-operation a hinge (31) is formable,
wherein the connecting means or the counter connecting means is formed for connecting to a holding plate (35).

2. Adapter device according to claim 1, wherein the hinge arm is formed in the form of a projection arranged at the first plate.

3. Adapter device according to claim 1 or 2, wherein the first plate comprises a circumferential edge (13) and wherein the hinge arm is arranged at the edge.

4. Adapter device according to one of the preceding claims, wherein the at least one snap hook comprises an elastic spring element.

5. Adapter device according to one of the preceding claims, wherein the first plate comprises a circumferential edge and wherein at least one snap hook is arranged- at the edge.

6. Adapter device according to one of the preceding claims, wherein at least one snap hook or a detent element is arranged on one side of the edge of the first plate and a hinge arm or a hinge counter piece is arranged on an opposite side of the edge.

7. Adapter device according to one of the preceding claims, wherein the counter connecting means comprises at least one snap element, in particular at least one snap hook, formed for co-operation with at least one detent element arranged at the connecting means.

8. Adapter device according to one of the preceding claims, wherein a detent element is formed by a section of an edge or of a rim of the connecting means or the counter connecting means.

9. Adapter device according to one of the preceding claims, wherein the connecting means and/or the counter connecting means comprise a sealing element (16; 17).

10. Adapter device according to claim 9, wherein a sealing element is arranged surrounding the passage opening of the first plate or the second plate at that plate.

11. Adapter device according to one of the preceding claims, wherein the connecting means or the counter connecting means comprises a holding plate, which is attachable to the holding means in the vacuum cleaner housing for holding the vacuum cleaner filter bag.

12. Adapter device according to claim 11, wherein the holding plate is arranged detachably or non-detachably at the connecting means or the counter connecting means.

13. Adapter device according to claim 11 or 12, wherein the holding plate comprises a multi-wall sheet.

14. Adapter device according to one of the preceding claims, wherein the connecting means or the counter connecting means comprises an adhesive strip for fastening of the holding plate.

15. Adapter device according to one of the preceding claims, wherein the connecting means and/or the counter connecting means comprises a plastic material, a nonwoven, a paper, in particular cardboard, or a foil.

16. Adapter device according to one of the preceding claims, wherein the connecting means is formed as an injection moulded part.

17. Vacuum cleaner filter bag comprising a filter material, in which an inlet opening is provided for an air flow, and an adapter device according to one of the preceding claims.

18. Vacuum cleaner filter bag according to claim 17, wherein the connecting means or the counter connecting means is non-detachably fixed to the filter material.

19. Vacuum cleaner filter bag according to claim 17 or 18, wherein the connecting means or the counter connecting means is fixed to the filter material in such a way that the passage opening of the respective plate and the inlet opening are arranged coaxially.

## Revendications

1. Dispositif adaptateur pour connecter un sac filtrant d'aspirateur à un dispositif de fixation dans un boîtier d'aspirateur afin de fixer le sac filtrant d'aspirateur, comprenant un dispositif de connexion et un dispositif de connexion associé, dans lequel le dispositif de connexion comporte une première plaque (11) présentant un orifice de passage (12) pour un flux d'air, un bras de charnière (14), et au moins un crochet d'encliquetage (15) conçu pour interagir avec au moins un élément de verrouillage (25) agencé sur le dispositif de connexion associé, dans lequel l'au moins un crochet d'encliquetage est conformé comme une projection de la première plaque et le dispositif de connexion est constitué d'une seule pièce,
dans lequel le dispositif de connexion associé comprend une deuxième plaque (21) comportant un orifice de passage (22) d'un flux d'air, et une pièce de charnière associée comportant un perçage (24) dans la deuxième plaque, dans lequel le bras de charnière et la pièce de charnière associée sont conçus de telle sorte qu'une charnière (31) peut être constituée par leur interaction,
dans lequel le dispositif de connexion ou le dispositif de connexion associé est constitué pour effectuer une connexion avec une plaque de fixation (35).

2. Dispositif adaptateur selon la revendication 1, dans lequel le bras de charnière est conformé comme une projection de la première plaque.

3. Dispositif adaptateur selon la revendication 1 ou 2, dans lequel la première plaque comporte un bord circonférentiel (13) et le bras de charnière est agencé sur le bord.

4. Dispositif adaptateur selon l'une des revendications précédentes, dans lequel l'au moins un crochet d'encliquetage comporte un élément de ressort élastique.

5. Dispositif adaptateur selon l'une des revendications précédentes, dans lequel la première plaque comporte un bord circonférentiel et au moins un crochet d'encliquetage est agencé sur le bord.

6. Dispositif adaptateur selon l'une des revendications précédentes, dans lequel au moins un crochet d'encliquetage ou un élément de verrouillage est agencé sur un côté du bord de la première plaque et un bras de charnière ou une pièce de charnière associée est agencé sur un côté opposé du bord.

7. Dispositif adaptateur selon l'une des revendications précédentes, dans lequel le dispositif de connexion associé comprend au moins un élément d'encliquetage, en particulier au moins un crochet d'encliquetage, qui est constitué pour interagir avec au moins un élément de verrouillage agencé sur le dispositif de connexion.

8. Dispositif adaptateur selon l'une des revendications précédentes, dans lequel un élément de verrouillage est constitué par une section d'un bord ou d'un côté du dispositif de connexion ou du dispositif de connexion associé.

9. Dispositif adaptateur selon l'une des revendications précédentes, dans lequel le dispositif de connexion et/ou le dispositif de connexion associé comportent un élément d'étanchéité (16, 17).

10. Dispositif adaptateur selon la revendication 9, dans lequel un élément d'étanchéité entoure l'orifice de passage de la première ou de la deuxième plaque sur cette plaque.

11. Dispositif adaptateur selon l'une des revendications précédentes, dans lequel le dispositif de connexion ou le dispositif de connexion associé comporte une plaque de fixation qui peut être attachée au dispositif de fixation dans le boîtier d'aspirateur pour fixer le sac filtrant d'aspirateur.

12. Dispositif adaptateur selon la revendication 11, dans lequel la plaque de fixation est attachée de façon amovible ou non au dispositif de connexion ou au dispositif de connexion associé.

13. Dispositif adaptateur selon la revendication 11 ou 12, dans lequel la plaque de fixation comporte une plaque à entretoises.

14. Dispositif adaptateur selon l'une des revendications précédentes, dans lequel le dispositif de connexion ou le dispositif de connexion associé comporte une bande adhésive pour attacher la plaque de fixation.

15. Dispositif adaptateur selon l'une des revendications précédentes, dans lequel le dispositif de connexion et/ou le dispositif de connexion associé comportent un matériau synthétique, un textile non tissé, un papier, en particulier du carton, ou un film.

16. Dispositif adaptateur selon l'une des revendications précédentes, dans lequel le dispositif de connexion est une pièce moulée par injection.

17. Sac filtrant d'aspirateur comprenant un matériau filtrant, dans lequel est pourvu un orifice d'entrée pour un flux d'air et un dispositif adaptateur selon l'une des revendications précédentes.

18. Sac filtrant d'aspirateur selon la revendication 17, dans lequel le dispositif de connexion ou le dispositif de connexion associé est fixé au matériau filtrant de manière inamovible.

19. Sac filtrant d'aspirateur selon la revendication 17 ou 18, dans lequel le dispositif de connexion ou le dispositif de connexion associé est fixé au matériau filtrant de telle manière que l'orifice de passage, la plaque correspondante et l'orifice d'entrée sont agencés de manière coaxiale.
